# NEUE EUROPÄISCHE PATENTSCHRIFT

(11) **EP 1 564 411 B2**
(45) Veröffentlichungstag und Bekanntmachung des Hinweises auf die Entscheidung über den Einspruch: **05.08.2015**
(45) Hinweis auf die Patenterteilung: 19.03.2008
(21) Anmeldenummer: 04002979.5
(22) Anmeldetag: 11.02.2004
(51) Int. Cl.: F04D 15/02, F04D 27/02

(54) **Verfahren zur Ermittlung von Fehlern beim Betrieb eines Pumpenaggregates**
Method for detecting operation errors of a pump aggregate
Procédé de détection des erreurs de fonctionnement d'une unité de pompage

(43) Veröffentlichungstag der Anmeldung: 17.08.2005
(73) Patentinhaber: GRUNDFOS A/S, DK-8850 Bjerringbro (DK)
(72) Erfinder: Kallesoe, Carsten, 8800 Viborg (DK)
(74) Vertreter: Vollmann, Heiko

(56) Entgegenhaltungen:
- EP-A- 0 321 295
- EP-A- 1 255 174
- EP-A- 1 286 056
- DE-A- 10 116 339
- DE-A- 19 725 074

## Beschreibung

Die Erfindung betrifft ein Verfahren zur Ermittlung von Fehlern beim Betrieb eines Pumpenaggregates, insbesondere eines Kreiselpumpenaggregats gemäß den im Oberbegriff des Anspruchs 1 angegebenen Merkmalen.

Aus EP-A-1 286 056 zählt es zum Stand der Technik, bei einem Pumpenaggregat Kavitation im Bereich der Pumpe mittels Sensoren zu erfassen, welche den Pumpendifferenzdruck und die Durchflussgeschwindigkeit aufnehmen. Die von den Sensoren aufgenommenen Daten werden einem Klassifizierungssystem zugeführt, welches durch ein neuronales Netzwerk bestimmt, ob und in welchem Ausmaß Kavitation vorliegt.

Aus EP-A-0 321 295 zählt es zum Stand der Technik, mittels einer Vielzahl von Sensoren hydraulische Systemdaten und mechanische Daten des Pumpenmotors zu erfassen, um kritische Betriebszustände der Pumpe zu erfassen und die Pumpe ggf. rechtzeitig abzuschalten, wenn die Pumpe z. B. trockenläuft oder gegen geschlossene Ventile fördert.

Aus Wolfram, Armin, Dominik Füssel, Torsten Brune und Rolf Isermann, Component-based multi-model approach for fault detection and diagnosis of a centrifugal pump, Institute of Autom. Control, Darmstadt University of Technology; American Control Conference, 2001: Proceedings of the 2001; Volume: 6, On page(s): 4443-4448 vol. 6; ISBN: 078036495-3, ist es bekannt, Anlagen mit darin integrierten Pumpenaggregaten zu überwachen, wobei die Überwachung einzelner Anlagenkomponenten, wie Pumpe, mechanisches System, Rohrleitung jeweils modellgestützt erfolgt, indem eine von einem mathematischen Modell errechnete Größe mit einer gemessenen verglichen und dann festgestellt wird, ob ein Fehler vorliegt oder nicht. Als Modell werden unter anderem ein Motormodell und ein Pumpenmodell verwendet. Als Eingangsgröße für die vorgenannten Modellrechnungen wird die Drehzahl verwendet.

Ein solches Überwachungssystem ist auch aus *Wolfram, Armin, Komponentenbosierte Fehlerdiagnose industrielle Anlagen am Beispiel frequenzumrichtergespeister Asynchronmaschinen und Kreiselpumpen, Dissertation* TU Darmstadt, VDI Forfschrittsberichte, Reihe 8, Nr. 967, VDI Verlag 2002, *Düsseldorf* bekannt. Dort sind insbesondere auch die Modellzusammenhänge zwischen Motor und Pumpe beschrieben. Dieser Stand der Technik bildet den Oberbegriff des Anspruchs 1.

Es zählt also bei Pumpenaggregaten inzwischen zum Stand der Technik, eine Vielzahl von Sensorik vorzusehen, einerseits um Betriebszustände zu erfassen, andererseits auch um Fehlzustände der Anlage und/oder des Pumpenaggregats zu ermitteln. Nachteilig hierbei ist jedoch, dass die in diesem Zusammenhang erforderliche Sensorik nicht nur aufwändig und teuer, sondern häufig auch störanfällig ist.

Vor diesem Hintergrund liegt der Erfindung die Aufgabe zugrunde, ein Verfahren zur Ermittlung von Fehlern beim Betrieb eines Pumpenaggregats zu schaffen, welches mit möglichst geringer Sensorik ausführbar ist.

Diese Aufgabe wird gemäß der Erfindung durch die in Anspruch 1 angegebenen Merkmale gelöst. Vorteilhafte Ausgestaltungen des erfindungsgemäßen Verfahrens ergeben sich aus den Unteransprüchen, der nachfolgenden Beschreibung und den Figuren.

Grundgedanke der vorliegenden Erfindung ist es, anhand in der Regel ohnehin zur Verfügung stehender oder zumindest wenig aufwändig ermittelbarer elektrischer Größen des Motors sowie zwei sensorisch zu ermittelnden veränderlichen hydraulischen Größe der Pumpe für den elektrischen Motor sowie die hydraulisch-mechanische Pumpe charakteristische Daten zu erfassen und diese nach mathematischer Verknüpfung auszuwerten. In einfachster Form erfolgt dies durch Vergleich mit vorgegebenen Werten, wobei sowohl der Vergleich als auch das Ergebnis selbsttätig mittels elektronischer Datenverarbeitung erfolgt, die somit feststellt, ob ein Fehler im Betrieb der Pumpe vorliegt oder nicht.

Das erfindungsgemäße Verfahren benötigt ein Minimum an Sensorik und kann bei modernem frequenzumrichtergesteuerten Pumpen, die ohnehin eine digitale Datenverarbeitung aufweisen, in der Regel softwaremäßig implementiert werden. Dabei ist besonders vorteilhaft, dass die die elektrische Leistung des Motors bestimmenden Größen, nämlich typischerweise die am Motor anliegende Spannung und der den Motor speisende Strom, ohnehin innerhalb der Frequenzumrichterelektronik zur Verfügung stehen, so dass zur Erfassung einer hydraulischen Größe, z.B. des Differenzdrucks lediglich ein Drucksensor erforderlich ist, der im Übrigen bei modernen Pumpen ebenfalls schon häufig zur Standardausstattung zählt. Die zum Vergleich erforderlichen vorgegebenen Werte können in digitaler Form in entsprechenden Speicher bausteinen der Motorelektronik abgelegt werden.

Gemäß der Erfindung ist vorgesehen, dass einerseits die zwei die elektrische Leistung des Motors bestimmenden elektrischen Größen des Motors, nämlich die am Motor anliegende Spannung und der den Motor speisende Strom, zur Erzielung mindestens eines Vergleichswertes mathematisch verknüpft werden und andererseits die mindestens eine veränderliche hydraulische Größe der Pumpe sowie eine weitere die Leistung der Pumpe bestimmende hydraulische Größe zur Erzielung mindestens eines weiteren Vergleichswerts mathematisch verknüpft werden, wobei dann anhand des Ergebnisses der mathematischen Verknüpfung durch Vergleich mit vorgegebenen Werten ermittelt wird, ob ein Fehler vorliegt oder nicht. Die mathematische Verknüpfung erfolgt dabei für die motorseitigen Daten durch entsprechende für die elektrischen und/oder magnetischen Zusammenhänge im Motor bestimmende Gleichungen wohingegen für die Pumpe Gleichungen verwendet werden, welche das hydraulische und/oder mechanische System beschreiben. Die sich bei den jeweiligen Verknüpfungen ergebenden Werte werden mit vorgegebenen, in der Speicherelektronik abgespeicherten Werten verglichen, wonach die elektronische Datenverarbeitung selbsttätig feststellt ob ein Fehler vorliegt oder nicht. und Das erfindungsgemäße Verfahren hat den Vorteil, dass es wenig Speicherplatz für die vorgegebenen Werte erfordert.

Dabei kann mit dem erfindungsgemäßen Verfahren nicht nur festgestellt werden ob ein Fehler vorliegt, sondern es kann darüber hinaus vorteilhaft auch noch der Fehler spezifiziert werden, d.h. ermittelt werden, um welchen Fehler es sich handelt.

Als zu erfassende hydraulische Größe wird der von der Pumpe erzeugte. Differenzdruck herangezogen, da diese Größe aggregatseitig erfasst werden kann und das Vorsehen eines solchen Druckaufnehmers bei zahlreichen Pumpenbauarten heute zum Stand der Technik zählt.

Zusätzlich zur Erfassung des Differenzdruckes wird als hydraulische Größe der Förderstrom der Pumpe herangezogen. Die Erfassung des Förderstroms kann ebenfalls aggregatseitig erfolgen, auch hierfür stehen wenig aufwändige und langzeitstabile Messsysteme zur Verfügung.

Da die Absolutdruckerfassung des von der Pumpe erzeugten Drucks stets eine Differenzdruckmessung gegenüber der Außenatmosphäre darstellt ist es häufig günstiger, den zwischen Saug- und Druckseite der Pumpe gebildeten Differenzdruck statt des Absolutdruckes zu erfassen, der darüber hinaus als hydraulische Größe der Pumpe wesentlich günstiger weiterzuverarbeiten ist.

Erfindungsgemäß wird für die mathematische Verknüpfung für die die elektrische Leistung des Motors bestimmenden Größen ein elektrisches Motormodell und für die mathematische Verknüpfung der mechanisch-hydraulischen Pumpengröße ein mechanisch-hydraulisches Pumpenmodell verwendet. Dabei wird als elektrisches Motormodell bevorzugt, ein durch die Gleichungen (1) bis (5) oder (6) bis (9) oder (10) bis (14) definiertes verwendet. $L ⁢ {ʹ}_{s} ⁢ \frac{d {i}_{s d}}{d t} = - R ⁢ {ʹ}_{s} {i}_{s d} + \frac{{L}_{m}}{{L}_{r}} ⁢ \left(R⁢{ʹ}_{r} {ψ}_{r d}+{z}_{p}⁢ω{ψ}_{r q}\right) + {v}_{s d}$$L ⁢ {ʹ}_{s} ⁢ \frac{d {i}_{s q}}{d t} = - R ⁢ {ʹ}_{s} {i}_{s q} + \frac{{L}_{m}}{{L}_{r}} ⁢ \left(R⁢{ʹ}_{r} {ψ}_{r q}-{z}_{p}⁢ω{ψ}_{r d}\right) + {v}_{s q}$$\frac{d {ψ}_{r d}}{d t} = - R ⁢ {ʹ}_{r} {ψ}_{r d} - {z}_{p} ⁢ ω {ψ}_{r q} + R ⁢ {ʹ}_{r} ⁢ {L}_{m} {i}_{s d}$$\frac{d {ψ}_{r q}}{d t} = - R ⁢ {ʹ}_{r} {ψ}_{r q} + {z}_{p} ⁢ ω {ψ}_{r d} + R ⁢ {ʹ}_{r} ⁢ {L}_{m} {i}_{s q}$${T}_{e} = {z}_{p} ⁢ \frac{3}{2} ⁢ \frac{{L}_{m}}{{L}_{r}} ⁢ \left({ψ}_{r d}⁢{i}_{s q}-{ψ}_{r q}⁢{i}_{s d}\right)$

Die Gleichungen (1) bis (5) repräsentieren ein elektrisches dynamisches Motormodell für einen Asynchronmotor. ${V}_{s} = {Z}_{s} \left(s\right) ⁢ {I}_{s}$$ω = {ω}_{s} - s {ω}_{s}$${I}_{r} = \frac{{V}_{s}}{{Z}_{r} \left(s\right)}$ ${T}_{e} = \frac{3 ⁢ {R}_{r} ⁢ {I}_{r}^{2}}{s}$

Die Gleichungen (6) bis (9) repräsentieren ein elektrisches statisches Motormodell ebenfalls für einen Asynchronmotor. ${L}_{s} ⁢ \frac{d {i}_{s d}}{d t} = - {R}_{s} {i}_{s d} + {z}_{p} ⁢ ω ⁢ {L}_{s} {ψ}_{r q} + {v}_{s d}$${L}_{s} ⁢ \frac{d {i}_{s q}}{d t} = - {R}_{s} {i}_{s q} - {z}_{p} ⁢ ω ⁢ {L}_{s} {ψ}_{r d} + {v}_{s q}$$\frac{d {ψ}_{r d}}{d t} = - {z}_{p} ⁢ ω {ψ}_{r q}$$\frac{d {ψ}_{r q}}{d t} = {z}_{p} ⁢ ω {ψ}_{r d}$${T}_{e} = {z}_{p} ⁢ \frac{3}{2} ⁢ \left({ψ}_{r d}⁢{i}_{s q}-{ψ}_{r q}⁢{i}_{s d}\right)$

Die Gleichungen (10) bis (14) stellen ein elektrisches dynamisches Motormodell dar, und zwar für einen Permanentmagnetmotor.

In den Gleichungen (1) bis (14) repräsentieren
*i_{sd}* den Motorstrom in Richtung d
*i_{sq}* den Motorstrom in Richtung q
*ψ_{rd}* den magnetischen Fluss des Rotors in d-Richtung
*ψ_{rq}* den magnetischen Fluss des Rotors in q-Richtung
*Tₑ* das Motormoment
*v_{sd}* die Versorgungsspannung des Motors in d-Richtung
*v_{sq}* die Versorgungsspannung des Motors in q-Richtung
*ω* die Winkelgeschwindigkeit des Rotors und Laufrades
*R*'*ₛ* den Ersatzwiderstand der Statorwicklung
*R'ᵣ* den Ersatzwiderstand der Rotorwicklung
*Lₘ* den induktiven Kopplungswiderstand zwischen Stator- und Rotorwicklung
*L'ₛ* den induktiven Ersatzwiderstand der Statorwicklung
*Lᵣ* den induktiven Widerstand der Rotorwicklung
*zₚ* die Polpaarzahl
*Iₛ* den Phasenstrom
*Vₛ* die Phasenspannung
*ωₛ* die Frequenz der Versorgungsspannung
*ω* die tatsächliche Rotor- und Laufraddrehzahl
*s* den Motorschlupf
*Zₛ*(*s*) die Statorimpedanz
*Zᵣ(s)* die Rotorimpedanz
*Rᵣ* den Ersatzwiderstand der Rotorwicklung
*Rₛ* den Ersatzwiderstand der Statorwicklung
*Lₛ* Den induktiven Widerstand der Statorwicklung,
wobei d uns q zwei senkrecht zueinander stehende Richtungen senkrecht zur Motorwelle sind,

Für das mechanisch-hydraulische Pumpenmodell wir die Gleichung (15) und mindestens eine der Gleichungen (16) und (17) vorteilhaft verwendet.

Dabei repräsentiert die Gleichung (15) die mechanischen Zusammenhänge zwischen Motor und Pumpe wohingegen die Gleichungen (16) und (17) die mechanisch-hydraulischen Zusammenhänge in der Pumpe beschreiben. Diese Gleichungen lauten: $J ⁢ \frac{d ω}{d t} = {T}_{e} - B ω - {T}_{P}$
und mindestens eine der Gleichungen ${H}_{p} = - {a}_{h ⁢ 2} ⁢ {Q}^{2} + {a}_{h ⁢ 1} ⁢ Q ω + {a}_{h ⁢ 0} ⁢ {ω}^{2}$${T}_{p} = - {a}_{t ⁢ 2} ⁢ {Q}^{2} + {a}_{t ⁢ 1} ⁢ Q ω + {a}_{t ⁢ 0} ⁢ {ω}^{2}$
in denen
$\frac{ⅆ ω}{ⅆ t}$ die zeitliche Ableitung der Winkelgeschwindigkeit des Rotors,
*Tₚ* das Pumpendrehmoment,
*J* das Massenträgheitsmoment von Rotor, Laufrad und im Laufrad gebundener Förderflüssigkeit,
*B* die Reibungskonstante,
*Q* der Förderstrom der Pumpe,
*Hₚ* der von der Pumpe erzeugten Differenzdruck,
*a*_{*h*2}*,a*_{*h*1}, *a*_{*h*0} die Parameter, die den Zusammenhang zwischen Drehzahl des Laufrades, Förderstrom und Differenzdruck beschreiben und
*a*_{*t*2}*,a*_{*t*1},*a*_{*t*0} die Parameter, die den Zusammenhang zwischen Drehzahl des Laufrades, Förderstrom und Massenträgheitsmoment beschreiben

Anspruch 4 definiert beispielhaft, in welcher Weise mathematische Verknüpfungen vorgenommen werden um zu ermitteln, ob ein Fehler vorliegt oder nicht. Grundgedanke dieses konkreten Verfahrens besteht darin, einerseits unter Zuhilfenahme des Motormodells, das sich aufgrund der elektrischen Größen an der Motorwelle ergebende Motormoment sowie die Drehzahl zu ermitteln. Mit Hilfe der Gleichungen (16) und (17) wird eine Beziehung zwischen Differenzdruck und Förderstrom einerseits bzw. zwischen Pumpendruckmoment und Förderstrom andererseits ermittelt.

Um dem System eine gewisse Toleranz zu geben, kann es sinnvoll sein, durch Varianz mindestens einer der Größen aₕ₀ bis aₕ₂, aₜ₀ bis aₜ₂, B und J ein Toleranzband festzulegen, um nur dann einen Fehler zu registrieren, wenn dieser auch betriebsrelevant ist.

Um die Art des Fehlers näher spezifizieren zu können, werden zusätzlich zu den zwei elektrischen Größen zwei hydraulische Größen durch Messen ermittelt und die ermittelten Werte in die Gleichungen nach Anspruch 4 eingesetzt, so dass sich dann vier Fehlergrößen r₁ bis r₄ ergeben. Anhand der Kombination dieser Fehlergrößen wird dann die Art des Fehlers anhand vorgegebener Grenzwertkombinationen bestimmt. Auch dies erfolgt selbsttätig durch die elektronische Datenverarbeitung.

In alternativer Weiterbildung des erfindungsgemäßen Verfahrens werden zur Ermittlung der Art des Fehlers zusätzlich zu den zwei elektrischen Größer die zwei vorhergenannten hydraulishe Größen durch Messen ermittelt und die ermittelten Werte mit vorgegebenen Werten verglichen werden, wobei dann jeweils die vorgegebenen Werte eine Fläche im dreidimensionalen Raum definieren und ermittelt wird, ob die ermittelten Größen auf diesen Flächen (r*₁ bis r*₄) liegen oder nicht und anhand der Kombination der Werte die Art des Fehlers anhand vorgegebener Grenzwertkombinationen ermittelt werden. Die Fehlerart kann dann beispielsweise anhand der folgenden Tabelle bestimmt werden:

| Fehlerart | Fehlergröße | r₁, | *r₂*, | *r₃*, | *r*₄, |
|---|---|---|---|---|---|
| | Vergleichsfläche | *r*₁* | *r*₂* | *r*₃* | *r*₄* |
| Erhöhte Reibung aufgrund mechanischer Defekte | | 1 | 0 | 1 | 1 |
| Reduzierte Förderung/fehlender Differenzdruck | | 0 | 1 | 1 | 1 |
| Defekt im Ansaugbereich/fehlender Förderstrom | | 1 | 1 | 0 | 1 |
| Förderausfall | | 1 | 1 | 1 | 1 |

Mit Hilfe des erfindungsgemäßen Verfahrens ist es somit möglich, mit einem Minimum an Sensorik nicht nur den fehlerfreien Betriebszustand des Pumpenaggregats festzustellen oder nicht festzustellen, sondern darüber hinaus im Falle eines Fehlers diesen auch noch im Einzelnen zu spezifizieren, so dass im Pumpenaggregat ein entsprechendes Fehlersignal generiert werden kann, das die Art des Fehlers anzeigt. Dieses Signal kann gegebenenfalls zu entfernten Stellen übermittelt werden, wo die Funktion des Pumpenaggregats überwacht werden soll.

Die anhand vorgegebener Werte gebildeten Flächen im dreidimensionalen Raum sind typischerweise raumgekrümmte Flächen, deren Werte zuvor fabrikmäßig anhand des jeweiligen Aggregats oder des Aggregattyps ermittelt und im digitalen Datenspeicher aggregatseitig abgelegt sind. Dabei sind die vorerwähnten Vergleichsflächen r*₁ bis r*₄ in einem dreidimensionalen Raum angeordnet, der bei r*₁ aus dem Drehmoment, dem Durchfluss und der Drehzahl, bei r*₂ aus dem Differenzdruck, dem Förderstrom und der Drehzahl, für r*₃ aus dem Drehmoment, dem Differenzdruck und der Drehzahl sowie für r*₄ aus dem Drehmoment, dem Differenzdruck und dem Förderstrom gebildet sind.

Die in der Tabelle durch die Vergleichsflächen r*₁ bis r*₄ definierten Größen kennzeichnen den jeweiligen Betriebszustand, wobei die Ziffer 0 bedeutet, dass der jeweilige Wert innerhalb der durch die vorgegebenen Werte definierten Fläche liegt und 1 außerhalb. So kann die in der Tabelle durch erhöhte Reibung aufgrund mechanischer Defekte definierte Fehlerkombination beispielsweise einen Lagerschaden oder einen sonstwie verursachten erhöhten Reibwiderstand zwischen den rotierenden Teilen und den feststehenden Teilen des Aggregats bedeuten. Die unter dem Oberbegriff reduzierte Förderung/fehlender Differenzdruck gekennzeichnete Fehlerkombination kann beispielsweise durch Fehler oder Verschleiß am Pumpenlaufrad oder ein Hindernis im Pumpen Einoder Auslass verursacht sein. Die unter dem Oberbegriff Defekt im Ansaugbereich/fehlender Förderstrom definierte Fehlerkombination kann beispielsweise durch Defekt der Ringdichtung am Saugmund der Pumpe verursacht sein. Die unter dem Oberbegriff Förderausfall fallende Fehlerkombination kann vielfältigste Ursachen haben und ist ggfs. weiter zu spezifisieren. Dieser Förderausfall kann durch eine blockierte Welle oder ein blockiertes Pumpenlaufrad, durch einen Wellenbruch, durch das Lösen des Pumpenlaufrads, durch Kavitation aufgrund unzulässig niedrigen Differenzdrucks am Pumpeneinlass sowie durch Trockenlauf verursacht sein.

Die in der Tabelle durch die Größen r₁ bis r₄ gekennzeichneten Betriebszustände basieren auf mathematischen Berechnungen von Fehlergrößen r₁ bis r₄ entsprechend den Gleichungen (19) bis (22), wobei die entsprechende Fehlergröße den Wert Null annimmt, wenn ein einwandfreier Betrieb vorliegt und den Wert 1 im Falle eines Fehlers. Die Tabelle ist hinsichtlich der Fehlerart in entsprechender Weise wie oben beschrieben zu verstehen. Bildlich gesehen, repräsentiert jede der Fehlergrößen r₁ bis r₄ einen Abstand zu den entsprechenden Flächen r*₁ bis r*₄. Jedoch müssen die Fehlergrößen nicht notwendigerweise mit den Flächen r*₁ bis r*₄ korrespondieren. Die Fehlergrößen r₁ bis r₄ entsprechen den Gleichungen (19) bis (22) und korrespondieren zu den Flächen r*₁ bis r*₄ in den Figuren 4 bis 9.

Um die Art des Fehlers weiter zu differenzieren ist in einer Weiterbildung der Erfindung vorgesehen, dass bei Ermittlung eines Fehlers das Pumpenaggregat mit geänderter Drehzahl angesteuert wird, um dann anhand der sich einstellenden Messergebnisse den ermittelten Fehler näher eingrenzen zu können.

Die Fehlergrößen r₁ bis r₄ werden vorteilhaft durch die Gleichungen (19) bis (22) definiert:${ \begin{matrix}J ⁢ \frac{d ⁢ {\hat{ω}}_{1}}{d t} & = - B {\hat{ω}}_{1} - \left(-{a}_{t ⁢ 2}⁢{Q}^{2}+{a}_{t ⁢ 1}⁢Qω+{a}_{t ⁢ 0}⁢{ω}^{2}\right) + {T}_{e} + {k}_{e} ⁢ \left(ω-{\hat{ω}}_{1}\right) \\ {r}_{1} & = {q}_{1} ⁢ \left(ω-{\hat{ω}}_{1}\right)\end{matrix}$${ {r}_{2} = {q}_{2} ⁢ \left(-{a}_{h ⁢ 2}⁢{Q}^{2}+{a}_{h ⁢ 1}⁢ωQ+{a}_{h ⁢ 0}⁢{ω}^{2}-{H}_{p}\right)$${ \begin{matrix}Q ʹ & = & \frac{{a}_{h ⁢ 1} ω + \sqrt{{a}_{h ⁢ 1}^{2} ⁢ {ω}^{2} - 4 ⁢ {a}_{h ⁢ 2} ⁢ \left({H}_{p}+{a}_{h ⁢ 0}⁢{ω}^{2}\right)}}{2 ⁢ {a}_{h ⁢ 2}} \\ J ⁢ \frac{d ⁢ {\hat{ω}}_{3}}{d t} & = & - B {\hat{ω}}_{3} - \left(-{a}_{t ⁢ 2}⁢{Qʹ}^{2}+{a}_{t ⁢ 1}⁢Qʹω+{a}_{t ⁢ 0}⁢{ω}^{2}\right) + {T}_{e} + {k}_{3} ⁢ \left(ω-{\hat{ω}}_{3}\right) \\ {r}_{3} & = & {q}_{3} ⁢ \left(ω-{\hat{ω}}_{3}\right)\end{matrix}$${ \begin{matrix}ω ʹ & = & \frac{{- a}_{h ⁢ 1} ⁢ {H}_{p} + \sqrt{{a}_{h ⁢ 1}^{2} ⁢ {{H}_{p}}^{2} - 4 ⁢ {a}_{h ⁢ 2} ⁢ \left({H}_{p}+{a}_{h ⁢ 0}⁢{Q}^{2}\right)}}{2 ⁢ {a}_{h ⁢ 2}} \\ J ⁢ \frac{d ⁢ {\hat{ω}}_{4}}{d t} & = & - B {\hat{ω}}_{4} - \left(-{a}_{t ⁢ 2}⁢{Q}^{2}+{a}_{t ⁢ 1}⁢Qωʹ+{a}_{t ⁢ 0}⁢{ω ʹ}^{2}\right) + {T}_{e} + {k}_{4} ⁢ \left(ωʹ-{\hat{ω}}_{4}\right) \\ {r}_{4} & = & {q}_{4} ⁢ \left(ωʹ-{\hat{ω}}_{4}\right)\end{matrix}$
in denen
*k*₁*,k*₃*,k*₄ Konstanten,
*q₁*,*q*₂*,q*₃,*q*₄ Konstanten,
*Q'* Der berechnete Förderstrom auf Basis von aktueller Drehzahl und gemessenem Differenzdruck,
ω̂₁ die berechnete Rotordrehzahl auf Grundlage der mechanisch-hydraulischen Gleichungen (15) und (17),
ω̂₃ die berechnete Rotordrehzahl auf Grundlage der Gleichungen (15), (16) und (17),
ω̂₄ die berechnete Rotordrehzahl auf Grundlage der Gleichungen (15), (16) und (17),
*ω*' die berechnete Rotordrehzahl aufgrund gemessenen Differenzdrucks und gemessenem Förderstrom
*r*₁-*r*₄ Fehlergrößen und
*r*₁**-r*₄* durch drei Variable bestimmte Flächen sind, die einen fehlerfreien Betrieb der Pumpe repräsentieren.

Erfindungsgemäß ist hier also eine Sensorik zur Erfassung von der am Motor anliegenden Versorgungsspannung und des Versorgungsstroms sowie zur Erfassung des von der Pumpe aufgebrachten Differenzdrucks und dem Förderstrom vorgesehen. Darüber hinaus ist eine Auswerteinrichtung vorzusehen, die in Form einer digitalen Datenverarbeitung, z. B. eines Mikroprozessors ausgebildet sein kann, in den das erfindungsgemäße Verfahren softwaremäßig implementiert wird. Um den Vergleich zwischen erfassten bzw. berechneten Werten und vorgegebenen (z.B. fabrikseitig erfasst und abgespeicherten) Werten durchführen zu können ist ferner ein elektronischer Speicher vorzusehen. Bei modernen frequenzumrichtergesteuerten Pumpenaggregaten sind sämtliche vorgenannten hardwaremäßigen Voraussetzungen bereits vorhanden, so dass lediglich für eine ausreichende Dimensionierung der elektronischen Datenverarbeitungsanlage, insbesondere der Speichermittel und der Auswerteinrichtung zu sorgen ist. Sämtliche Bauteile mit Ausnahme der zur Erfassung von hydraulischen Größen erforderlichen Sensorik sind bevorzugt integraler Bestandteil der Motor- und/oder Pumpenelektronik, so dass konstruktiv insoweit keine weiteren Vorkehrungen zur Durchführung des erfindungsgemäßen Verfahrens zu treffen sind. Eine andere Ausführungsform kann ein separater in einer Schalttafel oder Steuertafel vorgesehener Baustein sein, in gleicher Weise wie ein Motorschutzschalter, jedoch mit den Überwachungs- und Diagnoseeigenschaften wie oben beschrieben.

Die hier beschriebenen Ausführungsformen beziehen sich auf Kreiselpumpen, wie sich dies auch aus dem mechanisch-hydraulischen Pumpenmodell ergibt. Solche Pumpen können beispielsweise Industriepumpen, Tauchpumpen für die Abwasser- oder Wasserversorgung sowie Heizungsumwälzpumpen sein. Besonders vorteilhaft ist ein Diagnosesystem gemäß der Erfindung bei Spaltrohrpumpen, da durch frühzeitige Fehlererkennung das Durchschleifen des Spaltrohres und damit Austritt von Förderflüssigkeit, z. B. in den Wohnbereich, vorbeugend verhindert wird. Bei der Anwendung der Erfindung im Verdrängerpumpenbereich muss das mechanisch-hydraulische Pumpenmodell entsprechend den abweichenden physikalischen Zusammenhängen angepasst werden. Entsprechendes gilt auch beim Einsatz anderer Motortypen für das elektrische Motormodell.

Darüber hinaus sind gemäß der Erfindung Mittel vorgesehen um mindestens eine Fehlermeldung zu erzeugen und zu übertragen an ein am Pumpenaggregat oder anderswo angeordnetes Anzeigelement, sei es in Form einer oder mehrerer Kontrollleuchten oder eines Displays mit alphanumerischer Anzeige. Dabei kann die Übertragung drahtlos, beispielsweise über Infrarot oder Funk erfolgen aber auch drahtgebunden, vorzugsweise in digitaler Form.

Ein vereinfachtes Verfahren, das nicht zur Erfindung gehört, ist anhand von Fig. 1 dargestellt. In ein elektrisches Motormodell 1 fließen die veränderlichen elektrischen leistungsbestimmenden Größen ein, hier die Spannung V_{abc} und der Strom i_{abc}- Das Produkt dieser Größen definiert die vom Motor aufgenommene elektrische Leistung. Aus diesem Motormodell, wie es beispielsweise durch die Gleichungen (1) bis (5) oder (6) bis (9) oder (10) bis (14) gegeben ist, sind das Drehmoment Tₑ an der Welle des Motors sowie die Drehzahl ω des Motors ableitbar, wie sie sich rechnerisch aufgrund des Motormodells ergeben. Diese leistungsabhängigen elektrischen Größen des Motors werden mit der ermittelten mechanischen Förderhöhe H (Differenzdruck) in einem Pumpenmodell 2, beispielsweise nach den Gleichungen (16) und (17) verknüpft, wobei dann das Ergebnis mit anhand definierter Betriebspunkte ermittelter vorgegebener Betriebswerte verglichen wird. Bei Übereinstimmung dieser Eingangsgrößen mit den vorgegebenen Werten arbeitet das Pumpenaggregat fehlerfrei. Ergibt sich hingegen über ein vorbestimmtes Maß hinausgehende Differenz, so wird ein Fehlersignal r generiert, welches eine Fehlfunktion der Pumpe signalisiert.

Bei der erfindungsgemäßen Ausführung gemäß Fig. 2 werden in gleicher Weise wie bei Fig. 1 die Eingangsspannung v_{abc} und der Motorstrom i_{abc} als Eingangswerte für das Motormodell 1 verwendet, um das an der Motorwelle anstehende Moment Te und die Drehgeschwindigkeit der Welle co zu ermitteln. Diese aus dem Motormodell 1 abgeleiteten Werte sowie die sensorisch ermittelten Größen der Förderhöhe H (Differenzdruck) sowie der Förderstrom Q werden in einem mechanisch-hydraulischen Pumpenmodell 3 mathematisch miteinander verknüpft, das z.B. durch die Gleichungen (19) bis (22) weitergebildet ist. Hierbei werden vier Fehlergrößen r₁ bis r₄ generiert, wobei ein fehlerfreier Betrieb vorliegt, wenn diese alle den Wert Null annehmen und damit die Betriebspunkte in den in den Figuren 4 bis 7 im Einzelnen dargestellten Flächen r*₁ bis r*₄ liegen. Diese dort dargestellten Flächen sind aus einer Vielzahl von Betriebspunkten beim ordnungsgemäßen Betrieb des Pumpenaggregats definiert und fabrikmäßig erzeugt und im Speicherbaustein der Auswertelektronik digital abgespeichert. Alternativ oder zusätzlich wird festgestellt, ob die anhand des mechanisch-hydraulischen Pumpenmodells ermittelten Fehlergrößen r₁ bis r₄ Null sind oder nicht, entsprechend diesem Ergebnis erfolgt eine Auswertung gemäß der vorbeschriebenen Tabelle. Je nachdem, ob eine Fehlergröße vorliegt oder nicht, können beim Auftreten eines Fehlers insgesamt vier fehlerhafte Betriebszustände des Pumpenaggregats festgestellt werden, und zwar die unter die vorgenannten Oberbegriffe fallenden:
1. erhöhte Reibung aufgrund mechanischer Defekte,
2. reduzierte Förderung/fehlender Differenzdruck,
3. Defekt im Ansaugbereich/fehlender Förderstrom und
4. Förderausfall.

Die vorstehend beschriebenen Gleichungen zur mathematischen Beschreibung von Pumpe und Motor sind nur beispielhaft zu verstehen und können ggfs. durch andere geeignete Gleichungen, wie sie aus der einschlägigen Fachliteratur bekannt sind, ersetzt werden. Die vorstehend mit diesen Modellen ermittelbaren Fehler beim Betrieb eines Pumpenaggregats bzw. Differenzierung nach Fehlerarten kann weiter diversifiziert werden durch geeignete Fehleralgorithmen.

Um sicherzustellen, dass nicht schon geringe Fertigungstolleranzen oder Messfehler zur Abgabe von Fehlersignalen führen, ist es zweckmäßig, die in den Gleichungen (16) und (17) angegebenen Parameter aₕ und at nicht konstant zu wählen, sondern jeweils einen unteren oder oberen Grenzwert festzusetzen, um eine gewisse Bandbreite zu erzeugen, wie sie in Fig. 3 dargestellt sind. In der dort dargestellten linken Kurve ist die Leistung über dem Förderstrom und in der rechten Kurve die Förderhöhe (Differenzdruck) über dem Förderstrom aufgetragen.

### Bezugszeichenliste

1 - Elektrisches Motormodell
2 - Vereinfachtes Pumpenmodell
3 - Erweitertes Pumpenmodell
4 - Hydraulischer Teil der Anlage

## Patentansprüche

1. Verfahren zur Ermittlung von Fehlern beim Betrieb eines Pumpenaggregats, bei dem mindestens zwei die elektrische Leistung des Motors bestimmende elektrische Größen des Motors und mindestens eine veränderliche hydraulische Größe der Pumpe sowie mindestens eine weitere die Leistung der Pumpe bestimmende hydraulische Größe erfasst werden und einerseits die zwei die elektrische Leistung des Motors bestimmenden elektrischen Größen des Motors zur Erzielung mindestens eines Vergleichswertes und andererseits die mindestens eine veränderliche hydraulische Größe der Pumpe sowie die mindestens eine weitere die Leistung der Pumpe bestimmende hydraulische Größe zur Erzielung mindestens eines Vergleichswertes mathematisch verknüpft werden, wobei für die mathematische Verknüpfung ein mathematisches elektrisches Motormodell (1) in Verbindung mit einem mathematischen mechanisch-hydraulischen Pumpenmodell (3) verwendet wird und anhand der Ergebnisse der mathematischen Verknüpfungen durch Vergleich mit vorgegebenen Werten ermittelt wird, ob ein Fehler vorliegt oder nicht, wobei die Eingangsspannung V_{abc} und der Motorstrom i_{abc} als Eingangswerte für das Motormodell (1) verwendet wird um das an der Motorwelle anstehende Moment Te zu ermitteln F₁ **dadurch gekennzeichnet, dass** die Drehgeschwindigkeit der Welle ω aus dem Motormodell ermittelt wird und diese aus dem Motormodell (1) abgeleiteten Werte sowie die sensorisch ermittelten Größen der Förderhöhe H Differenzdruck sowie der Förderstrom Q in dem mechanisch-hydraulischen Pumpenmodell (3) mathematisch miteinander verknüpft werden.

2. Verfahren nach Anspruch 1, **dadurch gekennzeichnet, dass** dann, wenn das Vorliegen eines Fehlers ermittelt wird, weiter ermittelt wird, um welchen Fehler es sich handelt.

3. Verfahren nach einem der vorhergehenden Ansprüche, **dadurch gekennzeichnet, dass** das elektrische Motormodell (1) durch folgende Gleichungen $L ⁢ {ʹ}_{s} ⁢ \frac{d {i}_{s d}}{d t} = - R ⁢ {ʹ}_{s} {i}_{s d} + \frac{{L}_{m}}{{L}_{r}} ⁢ \left(R⁢{ʹ}_{r} {ψ}_{r d}+{z}_{p}⁢ω{ψ}_{r q}\right) + {v}_{s d}$$L ⁢ {ʹ}_{s} ⁢ \frac{d {i}_{s q}}{d t} = - R ⁢ {ʹ}_{s} {i}_{s q} + \frac{{L}_{m}}{{L}_{r}} ⁢ \left(R⁢{ʹ}_{r} {ψ}_{r q}-{z}_{p}⁢ω{ψ}_{r d}\right) + {v}_{s q}$$\frac{d {ψ}_{r d}}{d t} = - R ⁢ {ʹ}_{r} {ψ}_{r d} - {z}_{p} ⁢ ω {ψ}_{r q} + R ⁢ {ʹ}_{r} ⁢ {L}_{m} {i}_{s d}$$\frac{d {ψ}_{r q}}{d t} = - R ⁢ {ʹ}_{r} {ψ}_{r q} + {z}_{p} ⁢ ω {ψ}_{r d} + R ⁢ {ʹ}_{r} ⁢ {L}_{m} {i}_{s q}$${T}_{e} = {z}_{p} ⁢ \frac{3}{2} ⁢ \frac{{L}_{m}}{{L}_{r}} ⁢ \left({ψ}_{r d}⁢{i}_{s q}-{ψ}_{r q}⁢{i}_{s d}\right)$
oder ${V}_{s} = {Z}_{s} \left(s\right) ⁢ {I}_{s}$$ω = {ω}_{s} - s {ω}_{s}$${I}_{r} = \frac{{V}_{s}}{{Z}_{r} \left(s\right)}$${T}_{e} = \frac{3 ⁢ {R}_{r} ⁢ {I}_{r}^{2}}{s}$
oder ${L}_{s} ⁢ \frac{d {i}_{s d}}{d t} = - {R}_{s} {i}_{s d} + {z}_{p} ⁢ ω ⁢ {L}_{s} {ψ}_{r q} + {v}_{s d}$${L}_{s} ⁢ \frac{d {i}_{s q}}{d t} = - {R}_{s} {i}_{s q} - {z}_{p} ⁢ ω ⁢ {L}_{s} {ψ}_{r d} + {v}_{s q}$$\frac{d {ψ}_{r d}}{d t} = - {z}_{p} ⁢ ω {ψ}_{r q}$$\frac{d {ψ}_{r q}}{d t} = {z}_{p} ⁢ ω {ψ}_{r d}$${T}_{e} = {z}_{p} ⁢ \frac{3}{2} ⁢ \left({ψ}_{r d}⁢{i}_{s q}-{ψ}_{r q}⁢{i}_{s d}\right)$
gebildet wird, in denen
*i_{sd}* den Motorstrom in Richtung d
*i_{sq} den* Motorstrom in Richtung q
*ψ_{rd}* den magnetischen Fluss des Rotors in d-Richtung
*ψ_{rq}* den magnetischen Fluss des Rotors in q-Richtung
*Tₑ* das Motormoment
*v_{sd}* die Versorgungsspannung des Motors in d-Richtung
*v_{sq}* die Versorgungsspannung des Motors in q-Richtung
*ω* die Winkelgeschwindigkeit des Rotors und Laufrades
*R*'*ₛ* den Ersatzwiderstand der Statorwicklung
*R'ᵣ* den Ersatzwiderstand der Rotorwicklung
*Lₘ* den induktiven Kopplungswiderstand zwischen Stator- und Rotorwicklung
*L*'*ₛ* den induktiven Ersatzwiderstand der Statorwicklung
*Lᵣ* den induktiven Widerstand der Rotorwicklung
*zₚ* die Polpaarzahl
*Iₛ* den Phasenstrom
*Vₛ* die Phasenspannung
*ωₛ* die Frequenz der Versorgungsspannung
*ω* die tatsächlich Rotor- und Laufraddrehzahl
*s* den Motorschlupf
*Zₛ*(*s*) die Statorimpedanz
*Zᵣ*(*s*) die Rotorimpedanz
*Rᵣ* den Ersatzwiderstand der Rotorwicklung
*Rₛ* den Ersatzwiderstand der Statorwicklung
*Lₛ* Den induktiven Widerstand der Statorwicklung,
wobei d und q zwei senkrecht zueinander stehende Richtungen senkrecht zur Motorwelle sind,
ist und dass das mechanisch-hydraulische Pumpen-/Motormodell durch eine Gleichung $J ⁢ \frac{d ω}{d t} = {T}_{e} - B ω - {T}_{P}$
und mindestens eine der Gleichungen ${H}_{p} = - {a}_{h ⁢ 2} ⁢ {Q}^{2} + {a}_{h ⁢ 1} ⁢ Q ω + {a}_{h ⁢ 0} ⁢ {ω}^{2}$${T}_{p} = - {a}_{t ⁢ 2} ⁢ {Q}^{2} + {a}_{t ⁢ 1} ⁢ Q ω + {a}_{t ⁢ 0} ⁢ {ω}^{2}$
gebildet wird, in denen
$\frac{ⅆ ω}{ⅆ t}$ die zeitliche Ableitung der Winkelgeschwindigkeit des Rotors,
*Tₚ* das Pumpendrehmoment,
*J* das Massenträgheitsmoment von Rotor, Laufrad und im Laufrad gebundener Förderflüssigkeit ,
*B* die Reibungskonstante,
*Q* der Förderstrom der Pumpe,
*Hₚ* der von der Pumpe erzeugten Differenzdruck,
*a*_{*h*2}*,a*_{*h*1},*a*_{*h*0} die Parameter, die den Zusammenhang zwischen Drehzahl des Laufrades, Förderstrom und Differenzdruck beschreiben und
*a*_{*t*2},*a*_{*t*1},*a*_{*t*0} die Parameter, die den Zusammenhang zwischen Drehzahl des Laufrades, Förderstrom und Massenträgheitsmoment beschreiben
sind.

4. Verfahren nach Aspruch 3, **dadurch gekennzeichnet, dass** in den Gleichungen (16) und (17) die Größen aₕ₀- ah2 und aₜ₀- aₜ₂ festgelegt werden, sowie in der Gleichung (15) die Größen B und J, dass aus dem elektrischen Motormodell (1) gemäß den Gleichungen (1) - (5) oder (6) - (9) oder (10) - (14) ein Motormoment (Tₑ) ermittelt wird und die Drehzahl nach den Gleichungen (1) - (5) oder (6) - (9) oder (10) - (14) berechnet wird, wonach mit Hilfe der Gleichungen (16) und (17) eine Beziehung zwischen Differenzdruck und Förderstrom einerseits und zwischen Pumpenmoment und Förderstrom andererseits ermittelt wird.

5. Verfahren nach Anspruch 3, **dadurch gekennzeichnet, dass** durch Varianz mindestens einer der Größen aho- aₕ₂ und aₜ₀ - aₜ₂ und B und J ein Toleranzband festgelegt wird.

6. Verfahren nach einem der vorhergehenden Ansprüche, **dadurch gekennzeichnet, dass** zur Ermitttung der Art des Fehlers die ermittelten Werte in die Gleichungen nach Anspruch 4 eingesetzt werden, derart, dass sich mehrere Fehlergrößen (r₁-r₄) ergeben, wobei anhand der Kombination der Fehlergrößen die Art des Fehlers anhand vorgegebener Grenzwertkombinationen ermittelt wird.

7. Verfahren nach einem der vorhergehenden Ansprüche, **dadurch gekennzeichnet, dass** die ermittelten Werte oder davon abgeleitete Werte mit vorgegebenen Werten verglichen werden, wobei die vorgegebene Werte jeweils eine Fläche definieren, wobei ermittelt wird, ob die ermittelten oder die davon abgeleiteten Größen auf einer dieser Flächen (r*₁-r*₄) liegen oder nicht, und anhand der Kombination der Fehlergrößen die Art des Fehlers anhand vorgegebener Grenzwertkombinationen ermittelt wird.

8. Verfahren nach einem der vorhergehenden Ansprüche, **dadurch gekennzeichnet, dass** die Ermittlung der Fehlerart anhand der folgenden Tabelle erfolgt
| Fehlerart | Fehlergröße | *r*₁, | *r*₂, | *r*₃*,* | *r*₄, |
|---|---|---|---|---|---|
| | Vergleichsfläche | *r*₁* | *r*₂* | *r*₃* | *Y₄** |
| Erhöhte Reibung aufgrund mechanischer Defekte | | 1 | 0 | 1 | 1 |
| Reduzierte Förderung/ fehlender Differenzdruck | | 0 | 1 | 1 | 1 |
| Defekt im Ansaugbereich/ fehlender Förderstrom | | 1 | 1 | 0 | 1 |
| Förderausfall | | 1 | 1 | 1 | 1 |

9. Verfähren nach einem der vorhergehenden Ansprüche, **dadurch gekennzeichnet, dass** bei Ermittlung eines Fehlers das Pumpenaggregat mit geänderter Drehzahl angesteuert wird, um anhand der sich dann einstellenden Messergebnisse den ermittelten Fehler näher zu spezifizieren.

10. Verfahren nach einem der vorhergehenden Ansprüche, **dadurch gekennzeichnet, dass** die Größen r₁ - r₄ durch die Gleichungen ${ \begin{matrix}J ⁢ \frac{d ⁢ {\hat{ω}}_{1}}{d t} & = - B {\hat{ω}}_{1} - \left(-{a}_{t ⁢ 2}⁢{Q}^{2}+{a}_{t ⁢ 1}⁢Qω+{a}_{t ⁢ 0}⁢{ω}^{2}\right) + {T}_{e} + {k}_{e} ⁢ \left(ω-{\hat{ω}}_{1}\right) \\ {r}_{1} & = {q}_{1} ⁢ \left(ω-{\hat{ω}}_{1}\right)\end{matrix}$${ {r}_{2} = {q}_{2} ⁢ \left(-{a}_{h ⁢ 2}⁢{Q}^{2}+{a}_{h ⁢ 1}⁢ωQ+{a}_{h ⁢ 0}⁢{ω}^{2}-{H}_{p}\right)$${ \begin{matrix}Q ʹ & = & \frac{{a}_{h ⁢ 1} ω + \sqrt{{a}_{h ⁢ 1}^{2} ⁢ {ω}^{2} - 4 ⁢ {a}_{h ⁢ 2} ⁢ \left({H}_{p}+{a}_{h ⁢ 0}⁢{ω}^{2}\right)}}{2 ⁢ {a}_{h ⁢ 2}} \\ J ⁢ \frac{d ⁢ {\hat{ω}}_{3}}{d t} & = & - B {\hat{ω}}_{3} - \left(-{a}_{t ⁢ 2}⁢{Qʹ}^{2}+{a}_{t ⁢ 1}⁢Qʹω+{a}_{t ⁢ 0}⁢{ω}^{2}\right) + {T}_{e} + {k}_{3} ⁢ \left(ω-{\hat{ω}}_{3}\right) \\ {r}_{3} & = & {q}_{3} ⁢ \left(ω-{\hat{ω}}_{3}\right)\end{matrix}$${ \begin{matrix}ω ʹ & = & \frac{{- a}_{h ⁢ 1} ⁢ {H}_{p} + \sqrt{{a}_{h ⁢ 1}^{2} ⁢ {{H}_{p}}^{2} - 4 ⁢ {a}_{h ⁢ 2} ⁢ \left({H}_{p}+{a}_{h ⁢ 0}⁢{Q}^{2}\right)}}{2 ⁢ {a}_{h ⁢ 2}} \\ J ⁢ \frac{d ⁢ {\hat{ω}}_{4}}{d t} & = & - B {\hat{ω}}_{4} - \left(-{a}_{t ⁢ 2}⁢{Q}^{2}+{a}_{t ⁢ 1}⁢Qωʹ+{a}_{t ⁢ 0}⁢{ω ʹ}^{2}\right) + {T}_{e} + {k}_{4} ⁢ \left(ωʹ-{\hat{ω}}_{4}\right) \\ {r}_{4} & = & {q}_{4} ⁢ \left(ωʹ-{\hat{ω}}_{4}\right)\end{matrix}$
definiert sind, in denen
*k*₁*,k*₃*,k*₄ Konstanten,
*q*₁,*q*₂*,q*₃*,q*₄ Konstanten,
*Q'* Der berechnete Förderstrom auf Basis von aktueller Drehzahl und gemessenem Differenzdruck,
ω̂₁ die berechnete Rotordrehzahl auf Grundlage der mechanisch-hydraulischen Gleichungen (15) und (17).
ω̂₃ die berechnete Rotordrehzahl auf Grundlage der Gleichungen (15), (16) und (17),
ω̂₄ die berechnete Rotordrehzahl auf Grundlage der Gleichungen (15), (16) und (17),
*ω*' die berechnete Rotordrehzahl aufgrund gemessenen Differenzdrucks und gemessenem Förderstrom
*r*₁ *- r*₄ Fehlergrößen und
*r*₁* - *r*₄* durch drei Variable bestimmte Flächen sind, die einen fehlerfreien Betrieb der Pumpe repräsentieren.

## Claims

1. A method for determining faults on operation of a pump assembly, with which at least two electrical variables of the motor which determine the electrical power of the motor, and at least one changing hydraulic variable of the pump, as well as at least one further hydraulic variable which determines the power of the pump are acquired, and on the one hand, the two electrical variables of the motor which determine the electrical power of the motor, are mathematically linked for achieving at least one comparison value, and on the other hand the at least one changing hydraulic variable of the pump, as well as at least one further hydraulic variable determining the power of the pump are mathematically linked for achieving at least one comparison value, wherein a mathematical, electrical motor model (1) is used in combination with a mathematical, mechanical-hydraulic pump model (3) for the mathematical linking, and one determines whether a fault is present or not by way of the results of the mathematical linkings by comparison with predefined values, wherein the input voltage V_{abc} and the motor current i_{abc} are used as input values for the motor model (1), in order to determine the moment Te which is present at the motor shaft, **characterised in that** the rotation speed of the shaft *ω* is determined from the motor model and these values which are derived from the motor model (1) as well as the variables of the delivery head H, differential pressure as well as the delivery flow Q which are determined by sensor are mathematically linked to one another in the mechanical-hydraulic pump model (3).

2. A method according to claim 1, **characterised in that** if the presence of a fault is determined, one then further determines as to which fault it is a case of.

3. A method according to one of the preceding claims, **characterised in that** the electrical motor model (1) is formed by the following equations ${Lʹ}_{s} \frac{ⅆ {i}_{sd}}{ⅆ t} = - {Rʹ}_{s} ⁢ {i}_{sd} + \frac{{L}_{m}}{{L}_{r}} ⁢ \left({Rʹ}_{r}⁢{ψ}_{rd}+{z}_{p}⁢ω⁢{ψ}_{rq}\right) + {v}_{sd}$${Lʹ}_{s} \frac{ⅆ {i}_{sq}}{ⅆ t} = - {Rʹ}_{s} ⁢ {i}_{sq} + \frac{{L}_{m}}{{L}_{r}} ⁢ \left({Rʹ}_{r}⁢{ψ}_{rq}-{z}_{p}⁢ω⁢{ψ}_{rd}\right) + {v}_{sq}$$\frac{ⅆ {ψ}_{rd}}{ⅆ t} = - {Rʹ}_{r} ⁢ {ψ}_{rd} - {z}_{p} ⁢ ω ⁢ {ψ}_{rq} + {Rʹ}_{r} ⁢ {L}_{m} ⁢ {i}_{sd}$$\frac{ⅆ {ψ}_{rq}}{ⅆ t} = - {Rʹ}_{r} ⁢ {ψ}_{rq} + {z}_{p} ⁢ ω ⁢ {ψ}_{rd} + {Rʹ}_{r} ⁢ {L}_{m} ⁢ {i}_{sq}$${T}_{e} = {z}_{p} ⁢ \frac{3}{2} ⁢ \frac{{L}_{m}}{{L}_{r}} ⁢ \left({ψ}_{rd}⁢{i}_{sq}-{ψ}_{rq}⁢{i}_{sd}\right)$
or ${V}_{s} = {Z}_{s} \left(s\right) ⁢ {I}_{s}$$ω = {ω}_{s} - s ⁢ {ω}_{s}$${I}_{r} = \frac{{V}_{s}}{{Z}_{r} \left(s\right)}$${T}_{e} = \frac{3 ⁢ {R}_{r} ⁢ {I}_{r}^{2}}{s}$
or ${L}_{s} \frac{ⅆ {i}_{sd}}{ⅆ t} = - {R}_{s} ⁢ {i}_{sd} + {z}_{p} ⁢ ω ⁢ {L}_{s} ⁢ {ψ}_{rq} + {v}_{sd}$${L}_{s} \frac{ⅆ {i}_{sq}}{ⅆ t} = - {R}_{s} ⁢ {i}_{sq} - {z}_{p} ⁢ ω ⁢ {L}_{s} ⁢ {ψ}_{rd} + {v}_{sq}$$\frac{ⅆ {ψ}_{rd}}{ⅆ t} = - {z}_{p} ⁢ ω ⁢ {ψ}_{rq}$$\frac{ⅆ {ψ}_{rq}}{ⅆ t} = {z}_{p} ⁢ ω ⁢ {ψ}_{rd}$${T}_{e} = {z}_{p} ⁢ \frac{3}{2} ⁢ \left({ψ}_{rd}⁢{i}_{sq}-{ψ}_{rq}⁢{i}_{sd}\right)$
in which is
*i_{sd}* the motor current in direction d
*i_{sq}* the motor current in direction q
*ψ_{rd}* the magnetic flux of the rotor in the d-direction
*ψ_{rq}* the magnetic flux of the rotor in the q-direction
*Tₑ* the motor moment
*v_{sd}* the supply voltage of the motor in the d-direction
*v_{sq}* the supply voltage of the motor in the q-direction
*ω* the angular speed of the rotor and impeller
*R'ₛ* the equivalent resistance of the stator winding
*R*'*ᵣ* the equivalent resistance of the rotor winding
*Lₘ* the inductive coupling resistance between the stator and the rotor winding
*L*'ₛ the inductive equivalent resistance of the stator winding
*Lᵣ* the inductive resistance of the rotor winding
*Zₚ* the pole pair number
*Iₛ* the phase current
*Vₛ* the phase voltage
*ωₛ* the frequency of the supply voltage
ω the actual rotor and impeller rotational speed
*s* the motor slip
*Zₛ*(*s*) the stator impedance
*Zᵣ*(*s*) the rotor impedance
*Rᵣ* the equivalent resistance of the rotor winding
*Rₛ* the equivalent resistance of the stator winding
*Lₛ* the inductive resistance of the stator winding
wherein d and q are two directions perpendicular to the motor shaft and perpendicular to one another
and that the mechanical-hydraulic pump/motor model is formed by the equation $J \frac{ⅆ ω}{ⅆ t} = {T}_{e} - Bω - {T}_{P}$
and at least one of the equations ${H}_{p} = - {a}_{h ⁢ 2} ⁢ {Q}^{2} + {a}_{h ⁢ 1} ⁢ Qω + {a}_{h ⁢ 0} ⁢ {ω}^{2}$${T}_{p} = - {a}_{t ⁢ 2} ⁢ {Q}^{2} + {a}_{t ⁢ 1} ⁢ Qω + {a}_{t ⁢ 0} ⁢ {ω}^{2}$
in which is
the temporal derivative of the angular speed of the rotor,
*Tₚ* the pump torque,
*J* the moment of mass inertia of the rotor, impeller and the delivery fluid contained in the impeller,
*B* the friction constant,
*Q* the delivery flow of the pump,
*Hₚ* the differential pressure produced by the pump,
*a*_{*h*2}*,a*_{*h*1},*a*_{*h*0} the parameters which describe the relationship between the rotational speed of the impeller, the delivery flow and the differential pressure and
*a*_{*t*2}*,a*_{*t*1},*a*_{*t*0} the parameters which describe the relation between the rotational speed of the impeller, the delivery flow and the moment of mass inertia.

4. A method according to claim 3, **characterised in that** the variables aₕ₀-aₕ₂ and aₜ₀-aₜ₂ are fixed in the equations (16) and (17), as well as the variables B and J in the equation (15), that a motor moment (Tₑ) is determined from the electrical motor model (1) according to the equations (1) - (5) or (6) - (9) or (10) - (14), and the rotational speed is computed according to the equations (1) - (5) or (6) - (9) or (10) - (14), whereupon with the help of the equations (16) and (17), one determines a relationship between differential pressure and delivery flow on the one hand and between the pump moment and delivery flow on the other hand.

5. A method according to claim 3, **characterised in that** a tolerance band is fixed by way of variance of at least one of the variables aₕ₀-aₕ₂ and aₜ₀-aₜ₂ and B and J.

6. A method according to one of the preceding claims, **characterised in that** the determined values are substituted into the equations according to claim 4, in a manner such that several fault variables (r₁ - r₄) result, wherein by way of the combination of fault variables, the type of fault is determined by way of predefined boundary value combinations.

7. A method according to one of the preceding claims, **characterised in that** the determined values or values derived therefrom are compared to predefined values, wherein the predefined values in each case define a surface, wherein one determines whether the determined variables or those derived therefrom lie on one of these surfaces (r*₁ - r*₄) or not, and by way of the combination of the fault variables, one determines the type of fault by way of predefined boundary value combinations.

8. A method according to one of the preceding claims, **characterised in that** the evaluation of the fault type is effected by way of the following table:
| fault type | fault variable | *r*₁, | *r₂,* | *r*₃, | *r*₄, |
|---|---|---|---|---|---|
| | comparative surface | *r*₁* | *r*₂* | *r*₃* | *r*₄* |
| increased friction on account of mechanical defects | | 1 | 0 | 1 | 1 |
| reduced delivery/ absent differential pressure | | 0 | 1 | 1 | 1 |
| defect in suction region/ absent delivery flow | | 1 | 1 | 0 | 1 |
| delivery stoppage | | 1 | 1 | 1 | 1 |

9. A method according to one of the preceding claims, **characterised in that** on determining a fault, the pump assembly is activated with a changed rotational speed, in order by way of the measurement results which then set in, to more accurately specify the determined fault.

10. A method according to one of the preceding claims, **characterised in that** the variables r₁ - r₄ are defined by the equations ${ \begin{matrix}J \frac{ⅆ {\hat{ω}}_{1}}{ⅆ t} = & - B ⁢ {\hat{ω}}_{1} - \left(-{a}_{t ⁢ 2}⁢{Q}^{2}+{a}_{t ⁢ 1}⁢Qω+{a}_{t ⁢ 0}⁢{ω}^{2}\right) + {T}_{e} + {k}_{e} ⁢ \left(ω-{\hat{ω}}_{1}\right) \\ {r}_{1} = & {q}_{1} ⁢ \left(ω-{\hat{ω}}_{1}\right)\end{matrix}$ ${ {r}_{2} = {q}_{2} ⁢ \left(-{a}_{h ⁢ 2}⁢{Q}^{2}+{a}_{h ⁢ 1}⁢ωQ+{a}_{h ⁢ 0}⁢{ω}^{2}-{H}_{p}\right)$${ \begin{matrix}Qʹ = & \frac{{a}_{h ⁢ 1} ⁢ ω + \sqrt{{a}_{h ⁢ 1}^{2} ⁢ {ω}^{2} - 4 ⁢ {a}_{h ⁢ 2} ⁢ \left({H}_{p}+{a}_{h ⁢ 0}⁢{ω}^{2}\right)}}{2 ⁢ {a}_{h ⁢ 2}} \\ J \frac{ⅆ {\hat{ω}}_{3}}{ⅆ t} = & - B ⁢ {\hat{ω}}_{3} - \left(-{a}_{t ⁢ 2}⁢{Qʹ}^{2}+{a}_{t ⁢ 1}⁢Qʹω+{a}_{t ⁢ 0}⁢{ω}^{2}\right) + {T}_{e} + {k}_{3} ⁢ \left(ω-{\hat{ω}}_{3}\right) \\ {r}_{3} = & {q}_{3} ⁢ \left(ω-{\hat{ω}}_{3}\right)\end{matrix}$${ \begin{matrix}ωʹ = & \frac{- {a}_{h ⁢ 1} ⁢ {H}_{p} + \sqrt{{a}_{h ⁢ 1}^{2} ⁢ {{H}_{p}}^{2} - 4 ⁢ {a}_{h ⁢ 2} ⁢ \left({H}_{p}+{a}_{h ⁢ 0}⁢{Q}^{2}\right)}}{2 ⁢ {a}_{h ⁢ 2}} \\ J \frac{ⅆ {\hat{ω}}_{4}}{ⅆ t} = & - B ⁢ {\hat{ω}}_{4} - \left(-{a}_{t ⁢ 2}⁢{Q}^{2}+{a}_{t ⁢ 1}⁢Qωʹ+{a}_{t ⁢ 0}⁢{ωʹ}^{2}\right) + {T}_{e} + {k}_{4} ⁢ \left(ωʹ-{\hat{ω}}_{4}\right) \\ {r}_{4} = & {q}_{4} ⁢ \left(ωʹ-{\hat{ω}}_{4}\right)\end{matrix}$ in which represent
k₁,*k*₃,*k*₄ constants,
*q*₁,*q*_{2,}*q*_{3,}*q*₄ constants,
*Q*' the computed delivery flow on the basis of current rotational speed and measured differential pressure,
ω̂*₁* the computed rotor rotational speed on the basis of the mechanical-hydraulic equations (15) and (17),
ω̂*₃* the computed rotor rotational speed on the basis of the equations (15), (16) and (17),
ω̂*₄* the computed rotor rotational speed on the basis of the equotations (15), (16) and (17),
ω' the computed rotor rotational speed on the basis of the measured differential pressure and measured delivery flow
*r*₁ - *r*₄ fault variables, and
*r*₁* - *r*₄* surfaces determined by three variables, which represent a fault-free operation of the pump.

## Revendications

1. Procédé pour la détermination d'erreurs dans le fonctionnement d'un groupe moto-pompe, selon lequel au moins deux grandeurs électriques du moteur, fixant la puissance électrique du moteur, et au moins une grandeur hydraulique variable de la pompe ainsi qu'au moins une grandeur hydraulique supplémentaire fixant la puissance de la pompe sont détectées et, d'une part, les deux grandeurs électriques du moteur, fixant la puissance électrique du moteur, sont combinées mathématiquement, en vue de l'obtention d'au moins une valeur de comparaison et, d'autre part, la au moins une grandeur hydraulique variable de la pompe ainsi que la au moins une grandeur hydraulique supplémentaire, fixant la puissance de la pompe, sont combinées mathématiquement en vue de l'obtention d'au moins une valeur de comparaison, étant précisé que pour la combinaison mathématique, on emploie un modèle mathématique de moteur électrique (1) en liaison avec un modèle mathématique de pompe mécanique-hydraulique (3) et qu'à partir des résultats des combinaisons mathématiques, il est déterminé, par comparaison avec des valeurs pré-établies, si une erreur est présente ou non, la tension d'entrée V_{abc} et le courant moteur i_{abc} étant utilisés comme valeurs d'entrée pour le modèle de moteur (1) pour déterminer le couple Te agissant sur l'arbre moteur, **caractérisé en ce que** la vitesse de rotation de l'arbre ω est déterminée à partir du modèle de moteur et ces valeurs dérivées du modèle de moteur (1) ainsi que les grandeurs déterminées par capteurs de la hauteur de refoulement H (pression différentielle) ainsi que du débit de refoulement Q sont combinées mathématiquement dans le modèle de pompe mécanique-hydraulique (3).

2. Procédé selon la revendication 1, **caractérisé en ce que**, lorsque la présence d'une erreur est déterminée, il est encore déterminé de quelle erreur il s'agit.

3. Procédé selon l'une des revendications précédentes, **caractérisé en ce que** le modèle de moteur électrique (1) est formé par les équations suivantes : ${Lʹ}_{s} \frac{ⅆ {i}_{sd}}{ⅆ t} = - {Rʹ}_{s} ⁢ {i}_{sd} + \frac{{L}_{m}}{{L}_{r}} ⁢ \left({Rʹ}_{r}⁢{ψ}_{rd}+{z}_{p}⁢ω⁢{ψ}_{rq}\right) + {v}_{sd}$${Lʹ}_{s} \frac{ⅆ {i}_{sq}}{ⅆ t} = - {Rʹ}_{s} ⁢ {i}_{sq} + \frac{{L}_{m}}{{L}_{r}} ⁢ \left({Rʹ}_{r}⁢{ψ}_{rq}-{z}_{p}⁢ω⁢{ψ}_{rd}\right) + {v}_{sq}$$\frac{ⅆ {ψ}_{rd}}{ⅆ t} = - {Rʹ}_{r} ⁢ {ψ}_{rd} - {z}_{p} ⁢ ω ⁢ {ψ}_{rq} + {Rʹ}_{r} ⁢ {L}_{m} ⁢ {i}_{sd}$$\frac{ⅆ {ψ}_{rq}}{ⅆ t} = - {Rʹ}_{r} ⁢ {ψ}_{rq} + {z}_{p} ⁢ ω ⁢ {ψ}_{rd} + {Rʹ}_{r} ⁢ {L}_{m} ⁢ {i}_{sq}$${T}_{e} = {z}_{p} ⁢ \frac{3}{2} ⁢ \frac{{L}_{m}}{{L}_{r}} ⁢ \left({ψ}_{rd}⁢{i}_{sq}-{ψ}_{rq}⁢{i}_{sd}\right)$
OU ${V}_{s} = {Z}_{s} \left(s\right) ⁢ {I}_{s}$$ω = {ω}_{s} - s ⁢ {ω}_{s}$${I}_{r} = \frac{{V}_{s}}{{Z}_{r} \left(s\right)}$${T}_{e} = \frac{3 ⁢ {R}_{r} ⁢ {I}_{r}^{2}}{s}$ OU ${L}_{s} \frac{ⅆ {i}_{sd}}{ⅆ t} = - {R}_{s} ⁢ {i}_{sd} + {z}_{p} ⁢ ω ⁢ {L}_{s} ⁢ {ψ}_{rq} + {v}_{sd}$${L}_{s} \frac{ⅆ {i}_{sq}}{ⅆ t} = - {R}_{s} ⁢ {i}_{sq} - {z}_{p} ⁢ ω ⁢ {L}_{s} ⁢ {ψ}_{rd} + {v}_{sq}$$\frac{ⅆ {ψ}_{rd}}{ⅆ t} = - {z}_{p} ⁢ ω ⁢ {ψ}_{rq}$$\frac{ⅆ {ψ}_{rq}}{ⅆ t} = {z}_{p} ⁢ ω ⁢ {ψ}_{rd}$${T}_{e} = {z}_{p} ⁢ \frac{3}{2} ⁢ \left({ψ}_{rd}⁢{i}_{sq}-{ψ}_{rq}⁢{i}_{sd}\right)$
dans lesquelles
i_{sd} est le courant du moteur dans la direction d
i_{sq} est le courant du moteur dans la direction q
*ψ_{rd}* est le flux magnétique du rotor dans la direction d
*ψ_{rq}* est le flux magnétique du rotor dans la direction q
*Tₑ* est le couple du moteur
*V_{sd}* est la tension d'alimentation du moteur dans la direction d
*V_{sq}* est la tension d'alimentation du moteur dans la direction q
*ω* est la vitesse angulaire du rotor et de la roue à aubes
*R'ₛ* est la résistance équivalente de l'enroulement du stator
*R'ᵣ* est la résistance équivalente de l'enroulement du rotor
*Lₘ* est la résistance de couplage inductive entre l'enroulement du stator et l'enroulement du rotor
*L'ₛ* est la résistance équivalente inductive de l'enroulement du stator
*Lᵣ* est la résistance inductive de l'enroulement du rotor
*Zₚ* est le nombre de paires de pôles
*Iₛ* est le courant de phase
*Vₛ* est la tension de phase
*ωₛ* est la fréquence de la tension d'alimentation
ω est la vitesse de rotation réelle du rotor et de la roue à aubes
*s* est le glissement du moteur
*Zₛ(s)* est l'impédance du stator
*Zᵣ(s)* est l'impédance du rotor
*Rᵣ* est la résistance équivalente de l'enroulement du rotor
*Rₛ* est la résistance équivalente de l'enroulement du stator
*Lₛ* est la résistance inductive de l'enroulement du stator,
d et q étant deux directions perpendiculaires l'une à l'autre perpendiculairement à l'arbre du moteur,
et **en ce que** le modèle de pompe/moteur mécanique-hydraulique est formé par une équation $J \frac{ⅆ ω}{ⅆ t} = {T}_{e} - Bω - {T}_{P}$
et au moins l'une des équations ${H}_{p} = - {a}_{h ⁢ 2} ⁢ {Q}^{2} + {a}_{h ⁢ 1} ⁢ Qω + {a}_{h ⁢ 0} ⁢ {ω}^{2}$${T}_{p} = - {a}_{t ⁢ 2} ⁢ {Q}^{2} + {a}_{t ⁢ 1} ⁢ Qω + {a}_{t ⁢ 0} ⁢ {ω}^{2}$
dans lesquelles
$\frac{ⅆ ω}{ⅆ t}$ est la dérivée dans le temps de la vitesse angulaire du rotor
*Tₚ* est le couple de rotation de la pompe
*J* est le moment d'inertie du rotor, de la roue à aubes et du liquide transporté pris dans la route à aubes
*B* est la constante de frottement
*Q* est le débit de refoulement de la pompe
*Hₚ* est la pression différentielle engendrée par la pompe
*a*_{*h*2,}*a*_{*h*1},*a*_{*h*0} sont les paramètres qui dépeignent la relation entre la vitesse de rotation de la roue à aubes, le débit de refoulement et la pression différentielle, et
*a*_{*t*2},*a*_{*t*1},*a*_{*t*0} sont les paramètres qui dépeignent la relation entre la vitesse de rotation de la roue à aubes, le débit de refoulement et le moment d'inertie.

4. Procédé selon la revendication 3, **caractérisé en ce que**, dans les équations (16) et (17), les grandeurs aₕ₀- aₕ₂ et aₜ₀-aₜ₂ sont établies, ainsi que dans l'équation (15) les grandeurs B et J, **en ce qu'**à partir du modèle de moteur électrique (1) conforme aux équations (1) - (5) ou (6) - (9) ou (10) - (14), un couple de moteur (Tₑ) est déterminé et la vitesse de rotation est calculée d'après les équations (1) - (5) ou (6) - (9) ou (10) - (14), après quoi, à l'aide des équations (16) et (17), une relation entre la pression différentielle et le débit de refoulement, d'une part, et entre le couple de pompe et le débit de refoulement d'autre part, est déterminée.

5. Procédé selon la revendication 3, **caractérisé en ce qu'**une bande de tolérance est établie par variance d'au moins l'une des grandeurs aₕ₀- aₕ₂ et aₜ₀-aₜ₂ et B et J.

6. Procédé selon l'une des revendications précédentes, **caractérisé en ce que** les valeurs déterminées sont portées dans les équations selon la revendication 4, de telle manière que plusieurs grandeurs d'erreur (r₁ - r₄) en résultent, étant précisé qu'à partir de la combinaison des grandeurs d'erreur la nature de l'erreur est déterminée sur la base de combinaisons de valeurs limites pré-établies.

7. Procédé selon l'une des revendications précédentes, **caractérisé en ce que** les valeurs déterminées ou des valeurs dérivées de celles-ci sont comparées à des valeurs pré-établies, les valeurs pré-établies définissant chacune une surface, étant précisé qu'il est déterminé si les grandeurs déterminées ou les grandeurs dérivées de celles-ci sont situées ou non sur l'une de ces surfaces (r*₁ - r*₄), et que sur la base de la combinaison des grandeurs d'erreur, la nature de l'erreur est déterminée à partir de combinaisons pré-établies de valeurs limites.

8. Procédé selon l'une des revendications précédentes, **caractérisé en ce que** la détermination de la nature de l'erreur s'effectue à partir du tableau suivant :
| Nature de l'erreur | Grandeur d'erreur | r₁, | r_{2,} | r_{3,} | r_{4,} |
|---|---|---|---|---|---|
| | Surface de comparaison | r₁* | r₂* | r₃* | r₄* |
| Frottement accru dû à des défauts mécaniques | | 1 | 0 | 1 | 1 |
| Refoulement réduit/ pression différentielle insuffisante | | 0 | 1 | 1 | 1 |
| Défaut dans la zone d'aspiration/ débit de refoulement insuffisant | | 1 | 1 | 0 | 1 |
| Arrêt du refoulement | | 1 | 1 | 1 | 1 |

9. Procédé selon l'une des revendications précédentes, **caractérisé en ce que**, lors de la détermination d'une erreur, le groupe moto-pompe est excité dans le sens d'une vitesse de rotation modifiée, pour à partir des résultats de mesure ou se présentant alors, spécifier avec plus de précision l'erreur déterminée.

10. Procédé selon l'une des revendications précédentes, **caractérisé en ce que** les grandeurs r₁ - r₄ sont définies par les équations : ${ \begin{matrix}J \frac{ⅆ {\hat{ω}}_{1}}{ⅆ t} = & - B ⁢ {\hat{ω}}_{1} - \left(-{a}_{t ⁢ 2}⁢{Q}^{2}+{a}_{t ⁢ 1}⁢Qω+{a}_{t ⁢ 0}⁢{ω}^{2}\right) + {T}_{e} + {k}_{e} ⁢ \left(ω-{\hat{ω}}_{1}\right) \\ {r}_{1} = & {q}_{1} ⁢ \left(ω-{\hat{ω}}_{1}\right)\end{matrix}$${ {r}_{2} = {q}_{2} ⁢ \left(-{a}_{h ⁢ 2}⁢{Q}^{2}+{a}_{h ⁢ 1}⁢ωQ+{a}_{h ⁢ 0}⁢{ω}^{2}-{H}_{p}\right)$${ \begin{matrix}Qʹ = & \frac{{a}_{h ⁢ 1} ⁢ ω + \sqrt{{a}_{h ⁢ 1}^{2} ⁢ {ω}^{2} - 4 ⁢ {a}_{h ⁢ 2} ⁢ \left({H}_{p}+{a}_{h ⁢ 0}⁢{ω}^{2}\right)}}{2 ⁢ {a}_{h ⁢ 2}} \\ J \frac{ⅆ {\hat{ω}}_{3}}{ⅆ t} = & - B ⁢ {\hat{ω}}_{3} - \left(-{a}_{t ⁢ 2}⁢{Qʹ}^{2}+{a}_{t ⁢ 1}⁢Qʹω+{a}_{t ⁢ 0}⁢{ω}^{2}\right) + {T}_{e} + {k}_{3} ⁢ \left(ω-{\hat{ω}}_{3}\right) \\ {r}_{3} = & {q}_{3} ⁢ \left(ω-{\hat{ω}}_{3}\right)\end{matrix}$${ \begin{matrix}ωʹ = & \frac{- {a}_{h ⁢ 1} ⁢ {H}_{p} + \sqrt{{a}_{h ⁢ 1}^{2} ⁢ {{H}_{p}}^{2} - 4 ⁢ {a}_{h ⁢ 2} ⁢ \left({H}_{p}+{a}_{h ⁢ 0}⁢{Q}^{2}\right)}}{2 ⁢ {a}_{h ⁢ 2}} \\ J \frac{ⅆ {\hat{ω}}_{4}}{ⅆ t} = & - B ⁢ {\hat{ω}}_{4} - \left(-{a}_{t ⁢ 2}⁢{Q}^{2}+{a}_{t ⁢ 1}⁢Qωʹ+{a}_{t ⁢ 0}⁢{ωʹ}^{2}\right) + {T}_{e} + {k}_{4} ⁢ \left(ωʹ-{\hat{ω}}_{4}\right) \\ {r}_{4} = & {q}_{4} ⁢ \left(ωʹ-{\hat{ω}}_{4}\right)\end{matrix}$
dans lesquelles
*k₁*, *k₂*, *k₃* sont des constantes,
*q₁, q₂, q₃, q₄* sont des constantes,
*Q*' est le débit de refoulement calculé sur la base de la vitesse de rotation instantanée et de la pression différentielle mesurée,
ω̂*₁* est la vitesse de rotation calculée du rotor sur la base des équations mécaniques-hydrauliques (15) et (17),
*ω̂₃* est la vitesse de rotation calculée du rotor sur la base des équations (15), (16) et (17),
*ω̂₄* est la vitesse de rotation calculée du rotor sur la base des équations (15), (16) et (17),
ω' est la vitesse de rotation calculée du rotor sur la base de la pression différentielle et du débit de refoulement mesuré,
r₁ - r₄ sont des grandeurs d'erreur, et
r₁*- r₄* sont des surfaces définies par trois variables, qui représentent un fonctionnement exempt d'erreurs de la pompe.
